# EUROPÄISCHE PATENTSCHRIFT

(11) **EP 1 846 314 B1**
(45) Veröffentlichungstag und Bekanntmachung des Hinweises auf die Patenterteilung: **24.02.2010**
(21) Anmeldenummer: 06700036.4
(22) Anmeldetag: 06.01.2006
(51) Int. Cl.: B66B 1/00, B66B 13/12, B66B 13/14

(54) **ANTRIEB FÜR EINE AUFZUGSTÜR MIT FAHRKURVE ANGEPASST AN DIE IM SCHACHT HERRSCHENDEN LUFTSTRÖMUNGEN**
DRIVE SYSTEM OF AN ELEVATOR DOOR FROM WHICH THE POWER CURVE IS ADAPTED BASED ON THE AIR FLOW IN THE SHAFT.
ACTIONNEUR D'UNE PORTE D'ASCENSEUR AVEC COURBE DE PUISSANCE ADAPTÉE AU FLUX D'AIR DANS LA CAGE.

(30) Priorität: 11.01.2005 EP 05405010
(43) Veröffentlichungstag der Anmeldung: 24.10.2007
(73) Patentinhaber: Inventio AG, 6052 Hergiswil (CH)
(72) Erfinder: ROTBOLL, Esben, CH-6300 Zug (CH)
(74) Vertreter: Blöchle, Hans
(86) Internationale Anmeldenummer: PCT/CH2006/000012
(87) Internationale Veröffentlichungsnummer: WO 2006/074563

(56) Entgegenhaltungen:
- US-A- 3 605 952
- US-A- 3 822 767
- US-A- 6 021 871
- PATENT ABSTRACTS OF JAPAN Bd. 014, Nr. 174 (M-0959), 5. April 1990 (1990-04-05) & JP 02 028490 A (TOSHIBA CORP), 30. Januar 1990 (1990-01-30) -& JP 02 028490 A (TOSHIBA CORP) 30. Januar 1990 (1990-01-30)

## Beschreibung

Die Erfindung betrifft ein Verfahren zum Betrieb einer Aufzugsanlage sowie eine solche Aufzugsanlage. Die Aufzugstüren der Aufzugsanlage werden von einem Türantrieb über eine Fahrkurve betätigt.

Aufzugstüren bestehen meistens aus einer Kabinentüre, welche mit einer Aufzugskabine verbunden ist und einer Mehrzahl von Schachttüren, welche auf Stockwerken eines Gebäudes angeordnet sind und Zugang zum Schacht des Aufzugs gewähren. Beim Öffnen und Schliessen werden die Kabinentüre und eine Schachttüre über eine Kupplung miteinander verbunden und gemeinsam, durch den auf der Aufzugskabine angebrachten Türantrieb bewegt.

Aufzugstüren, wie sie bspw. bei Hochleistungsaufzügen verwendet werden, müssen verschiedenen Vorgaben genügen. So werden vom Kunden möglichst kurze Türschliesszeiten verlangt, um hohe Transportleistungen zu erreichen. EP0548505B1 offenbart ein Verfahren zum raschen Öffnen und Schliessen der Aufzugstüren gemäss einer Fahrkurve. Die Fahrkurve enthält Angaben über Dauer und Geschwindigkeit des Öffnens und Schliessens der Aufzugstüren sowie zur kinetischen Energie der Aufzugstüren bei diesen Vorgängen. Je nach den im Schacht herrschenden Windverhältnissen lassen sich die Aufzugstüren mit mehr oder weniger Kraft- und Zeitaufwand schliessen, was die Transportleistung beeinträchtigt.

US3822767A lehrt ein Erfassen der im Schacht herrschenden Windgeschwindigkeit und eine proportionale Anpassung der Grösse der Schliesskraft des die Aufzugstüren bewegenden Türantriebs an die Stärke der im Schacht herrschenden Windgeschwindigkeit.

Nun besteht eine Fahrkurve in der Regel aus mehreren Phasen, und zwar aus einer Beschleunigungsphase, einer Gleitphase und einer Abbremsphase, wobei nur in allen drei Phasen unterschiedliche Schliesskräfte herrschen. In der Beschluenigungs- und Abbremsphase werden die Aufzugstüren mit hohen Schliesskräften bewegt, in der Gleitphase werden die Aufzugstüren aber nur mit geringen Schliesskräften bewegt. Daher wird die Fahrkurve durch eine proportionale Anpassung der Grösse der Schliesskraft des Türantriebs nicht optimal an die Druckverhältnisse beim Öffnen und Schliessen der Aufzugstüren angepasst. So bedingt ein übermässig schnelles Öffnen und Schliessen der Aufzugstüren einen unnötig hohen Verbrauch an elektrischem Strom und führt zur raschen Abnutzung der Aufzugstüren, was wiederum die Unterhaltskosten der Aufzugsanlage erhöht und auch die Verfügbarkeit der Aufzugsanlage beeinträchtigt.

Aufgabe der vorliegenden Erfindung ist es, eine auch unter wechselnden Druckverhältnissen optimale Fahrkurve für das Öffnen und Schliessen von Aufzugstüren bereit zu stellen. Diese Aufgabe soll mit bewährten Techniken des Aufzugsbaus realisiert werden.

Die Aufgabe wird durch die Erfindung gemäss der Definition der unabhängigen Ansprüche gelöst.

Die Erfindung lehrt ein Verfahren zum Betrieb einer Aufzugssanlage sowie eine Aufzugsanlage mit Aufzugstüren, die gemäss einer Fahrkurve betätigt werden. Druckverhältnisse und/oder Luftströmungen werden erfasst. Aus mehreren Fahrkurven wird eine bezüglich der erfassten Druckverhältnisse und/oder Luftströmungen optimale Fahrkurve bestimmt. Der Vorteil der Erfindung liegt darin, dass die Fahrkurve so auch bei widrigen physikalischen Bedingungen, also bei grossen Druckschwankungen und/oder bei starkem Luftzug jederzeit optimal bestimmt ist, wodurch die Transportleistung der Aufzugsanlage möglichst geringe Beeinträchtigung erfährt.

Für verschiedene Druckverhältnisse und/oder Luftströmungen werden also unterschiedliche Fahrkurven verwendet. Bspw. weist eine Steuerung des Türantriebs mindestens zwei unterschiedliche Fahrkurven zum Öffnen und Schliessen der Aufzugstüren auf. Je nach physikalischen Bedingungen wird die eine oder andere Fahrkurve verwendet.

Vorteilhafterweise werden die Druckverhältnisse und/oder Luftströmungen durch Messen eines Luftdrucks und/oder einer Temperatur und/oder einer Windgeschwindigkeit und/oder weiterer physikalischer Grössen im Schacht des Aufzugs und/oder auf mindestens einem Stockwerk bestimmt. Bspw. ist im Schacht und/oder auf mindestens einem Stockwerk hierfür mindestens eine Sensoreinheit vorhanden, welche die physikalischen Bedingungen erfasst. Bei Verwendung mehrerer Sensoreinheiten lassen sich unterschiedliche Druckverhältnisse und/oder Temperaturen und/oder Windgeschwindigkeit und/oder weitere physikalische Grössen an mehreren Bereichen im Schacht und/oder zwischen dem Schacht und den Stockwerken erfassen. Bspw. werden auch meteorologische Daten wie Temperatur und/oder Luftdruck und/oder Windgeschwindigkeit bei der Bestimmung der Druckverhältnisse und/oder Luftströmungen berücksichtigt.

Vorteilhafterweise wird/werden zur Bestimmung der Druckverhältnisse und/oder Luftströmungen die Position und/oder Geschwindigkeit weiterer Aufzugskabinen im Schacht berücksichtigt. Bspw. besteht der Aufzug aus einer Gruppe von Aufzugskabinen, welche in einem offenen Schacht nebeneinander und/oder übereinander verfahren werden und welche dadurch im Schacht wechselnde Druckverhältnisse und/oder Luftströmungen erzeugen. Durch Berücksichtigung unter anderem dieser widrigen physikalischen Bedingungen ist die Fahrkurve jederzeit optimal.

Vorteilhafterweise werden zur Bestimmung der Luftströmung Betriebsdaten einer Gebäudeklimaanlage und/oder einer Schachtlüftung berücksichtigt.

Vorteilhafterweise werden zur Bestimmung der Druckverhältnisse und/oder Luftströmung gebäudespezifische Parameter wie bspw. die Höhe des Gebäudes, die Anzahl Stockwerke, die Güte der Gebäudeisolation, die Anzahl der offenen und/oder geschlossenen Eingänge und Fenster, die Art des Gebäudedaches, usw. berücksichtigt.

In einer vorteilhaften Ausgestaltung des Aufzugs wird ein Sollbereich definiert, in dem vordefinierte Druckverhältnisse und/oder Luftströmungen herrschen, bei dem sich eine Kupplung einer Aufzugskabinentüre vor der vollständigen Verriegelung einer Aufzugstüre in die Aufzugsverfahrposition faltet. Somit muss nach der vollständigen Verriegelung der Aufzugstüre nicht noch die Kupplung von der Schachttüre getrennt werden.

In einer vorteilhaften Ausgestaltung des Aufzugs wird ein Sollbereich definiert, in dem vordefinierte Druckverhältnisse und/oder Luftströmungen herrschen, bei dem eine Abfahrt der Aufzugskabine möglich ist ohne die Verriegelung der Aufzugstüre vollständig zu beenden. Somit verlässt die Aufzugskabine ein Stockwerk, bevor die Aufzugstüren vollständig verriegelt sind, was die Transportleistung erhöht. Bspw. werden hierzu eine Kupplung, welche sich zwischen der Kabinentüre und der Schachttüre befindet, sowie der Türantrieb getrennt angesteuert.

Im Folgenden wird die Erfindung anhand von Ausführungsbeispielen und Figuren im Detail beschrieben. Es zeigt:
**Fig. 1** eine schematische Ansicht eines ersten Ausführungsbeispiels eines Aufzugs und einer Aufzugskabine und verschiedenen Sensoreinheiten,
**Fig. 2** eine schematische Ansicht eines zweiten Ausführungsbeispiels eines Aufzugs mit mehreren Aufzugskabinen und verschiedenen Sensoreinheiten,
**Fig. 3** eine schematische Ansicht eines Ausführungsbeispiels eine Auswerteeinheit, welche aus verschiedenen Quellen Informationen über die physikalischen Bedingungen erhält, zur Verwendung in einem Aufzug gemäss Fig. 1 und/oder 2,
**Fig. 4A** **+ 4B** schematische Ansichten von mehreren Ausführungsbeispielen von Fahrkurven zur Verwendung in einem Aufzug gemäss Fig. 1 und/oder 2, und
**Fig. 5A** **+ 5B** Ansichten eines Ausführungsbeispiels einer Aufzugs-Türantriebsvorrichtung mit ansteuerbaren Kupplung und Türantrieb zur Verwendung in einem Aufzug gemäss der Fig. 1 und/oder 2.

**Zum Aufzug und zur Aufzugskabine:** **Fig. 1** zeigt eine erste Ausführungsform einer Aufzugsanlage 1, die in einem beliebigen Gebäude angeordnet ist, und mindestens eine Aufzugskabine 5 aufweist. Es kann sich um eine beliebige bekannte Aufzugsanlage 1 handeln, welche Bestandteile wie eine Aufzugskabine 5 zum befördern von Personen und/oder Gütern in einem Schacht 3 zwischen Stockwerken 2 des Gebäudes, sowie einen Antrieb zum bewegen der Aufzugskabine 5, sowie eine Aufzugssteuerung 14 zum Steuern des Antriebes aufweist.

**Zur Sensoreinheit:** Unter gewissen physikalischen Bedingungen kann es in einem Schacht 3 zu starken Luftströmungen kommen, welche ein bewegen und insbesondere das Schliessen von Aufzugstüren 4,6 erschweren. Die Umstände unter denen solche Phänomene auftreten sind komplex. Durch das Erfassen bspw. des Luftdrucks auf verschiedenen Stockwerken 2 und/oder an verschiedenen Positionen im Schacht 3 ist es möglich, die Luftströmungen in Teilen vom Schacht 3 oder auch im ganzen Schacht 3 zu bestimmen. Weitere Sensoreinheiten 10-12 können eine Lufttemperatur und/oder Luftströmungen an verschiedenen Orten im Schacht 3 und/oder im Gebäude erfassen. Auch lassen sich lokale meteologische Daten wie Temperatur und/oder Luftdruck und/oder Windgeschwindigkeit bei der Bestimmung der Druckverhältnisse und/oder Luftströmungen verwenden. So kann bei einer stürmischen Wetterprognose prophylaktisch eine entsprechend angepasste Fahrkurve bestimmt werden.

**Fig. 1** zeigt verschiedene Sensoreinheiten 10-12, welche an verschiedenen Orten im Gebäude angeordnet sind. Die Sensoreinheiten 10-12 erfassen verschiedenste physikalische Bedingungen wie Druckverhältnisse und/oder Luftströmungen und/oder den Luftdrucke und/oder Temperatur und/oder Windgeschwindigkeiten usw.. Es kann sich dabei um handelsübliche Sensoreinheiten 10-12 wie ein Luftdrucksensor 10 (Barometer), Temperatursensor 11 (Thermometer), Windgeschwindigkeitssensor 12 (Anemometer), usw. handeln.

Es gibt verschiedene Verfahren zur Messung des Luftdrucks. Bspw. kann der Luftdruck mit Hilfe einer Druckdose gemessen werden. Diese kann entweder ihre Kapazität in Abhängigkeit zum Luftdruck verändert oder durch einen Piezokristall einen Spannungspuls abgeben. Es gibt verschiedene handelsübliche Modelle die nach einer der beiden vorgängig genanten Messarten funktionieren. Bspw. können die Drucksensoren DC2R5BDC4 oder DC010BDC4 beide von Honeywell eingesetzt werden.

Bei der Temperaturmessung gibt es verschiedene Verfahren zur Feststellung der Temperatur. Bspw. mit einem Widerstandsthermometer (Thermometer mit Pt100-Fühler, bspw. W-10144 von Therma oder 57101 von Wiesemann & Theis GmbH), oder einem Halbleiter-Thermometer (Thermometer mit PTC-Fühler bspw. B59011-C1080-A70 oder B59011-C1040-A70 beide von EPCOS). Für beide Verfahren gibt es eine Vielzahl handelsüblicher Modelle.

Das Messprinzip für die Windgeschwindigkeit kann sowohl thermisch, etwa durch Windkühlung eines Hitzedrahtes (Bspw.

ATA-30 von ATP Messtechnik GmbH), oder mechanisch durch Messung des Volumenstroms sein. Das häufigste Prinzip für Windgeschwindigkeitsmessgeräte ist das Schalenkreuzanemometer oder das Flügelradanemometer. Das Schalenkreuzanemometer erfasst die Windgeschwindigkeit, indem ein Windrad aus drei oder vier halbkugelartigen Schalen vom Wind angetrieben wird. Bspw. das Schalenkreuzanemometer WM30 von Vaisala. Beim Flügelradanemometer gleicht der Windgeschwindigkeitssensor einem Ventilator (Bspw. HGL-4018 von Heinz Hinkel Elektronik).

**Bei mehreren Aufzugskabinen:** Das Ausführungsbeispiel gemäss **Fig. 2** ähnelt weitgehend demjenigen gemäss **Fig. 1****,** so dass auf diese Beschreibung verwiesen wird und im Folgenden Unterschiede diesbezüglich dargelegt werden. **Fig. 2** zeigt mehrere Aufzugskabinen 5 in einem Schacht 3. Um die vielfältigen physikalischen Bedingungen bei mehreren Aufzugskabinen 5 in einem Schacht 3 zu erfassen, werden die Position und Geschwindigkeit von jeder Aufzugskabine 5 im Schacht 3 von Sensoren und/oder von der Aufzugssteuerung 14 erfasst. Gerade bei einem engen Schacht 3 und/oder bei hohen Geschwindigkeiten der Aufzugskabinen 5 sind die herrschenden physikalischen Bedingungen komplex und ausgeprägt.

Als weitere physikalische Bedingungen werden Betriebsdaten einer Klimaanlage 17 oder einer Schachtbelüftung berücksichtigt. Es ist davon auszugehen, dass sowohl die Position des Luftein- und Lutauslasses wie auch die Betriebsleistung der Anlage einen Einfluss auf die physikalischen Bedingungen der Aufzugsanlage 1 haben. Es ist vorstellbar, dass eine Notfallsteuerung wie bspw. eine Brandsteuerung einer Gebäudebelüftung mitberücksichtigt wird.

**Zur Auswerteeinheit:** Die erfassten Signale werden als Daten an eine Auswerteeinheit 13 übermittelt. Die Sensoreinheiten 10-12 melden die erfassten physikalischen Bedingungen als elektrische Analog- oder Digitalsignale über Verbindungen, vorteilhafterweise über Kabel bspw. eines beliebigen Gebäudebusses oder auch über elektromagnetische Wellen bspw. Funk 15 an eine Auswerteeinheit 13. Neben den Sensoreinheiten 10-12 übermittelt auch die Aufzugssteuerung 14 Daten über Anzahl, Position und Geschwindigkeit der Aufzugskabinen 5 im Schacht 3 an die Auswerteeinheit 13.

Die Auswerteeinheit 13 wertet diese übermittelten Daten im Hinblick auf eine zu verwendende Fahrkurve zum Öffnen und Schliessen der Aufzugstüren 4,6 aus. **Fig. 3** zeigt schematisch eine Auswerteeinheit 13 welche aus verschiedenen Quellen Informationen über die physikalischen Bedingungen erhält und eine optimale Fahrkurve ermittelt. Die Auswerteeinheit 13 ist eine handelübliche Vorrichtung, mit bspw. Eingängen für die Sennsoreinheiten 10-12 und/oder die Aufzugssteuerung 14 und/oder ein Gebäudemanagementsystem und/oder eine Klimaanlage 17 und/oder ein Funkempfänger 15 und/oder ein fremdes Netzwerke bspw. ein Internet 16. Die Auswerteeinheit 13 wertet die Daten mit Hilfe eines Prozessors und einer Software aus. Die optimale Fahrkurve kann aufgrund von Berechnungen auf der Basis der physikalischen Bedingungen bestimmt werden. In diesem Fall steht eine unendliche Anzahl von Fahrkurven für die Aufzugstüren 4,6 zur Verfügung. Die optimale Fahrkurve kann aber auch aus einem Speicher aufgerufen werden und somit aus einer endlichen Auswahl bestimmt werden. Die optimale Fahrkurve wird dann an die Aufzugssteuerung 14 übermittelt. Aufzugssteuerung 14 und Auswerteeinheit 13 können sich an verschiedenen oder am selben Ort befinden. Die Auswerteeinheit 13 gibt diese Information an die Aufzugssteuerung 14 weiter. Auswerteeinheit 13 und Aufzugssteuerung 14 können auch in einem einzigen Gerät realisiert sein. Auch ist es möglich, die zu verwendende Fahrkurve in der Aufzugssteuerung 14 zu speichern und nur eine Information über die zu verwendende Fahrkurve an die Aufzugssteuerung 14 zu übermitteln.

**Fahrkurven der Aufzugstüren in Funktion der Zeit:** **Fig. 4A und 4B** zeigen mehrere Ausführungsbeispiele von Fahrkurven. Eine Fahrkurve beschreibt die Öffnungs- und Schliesscharakteristik der Aufzugstüren 4,6. Die Aufzugstüren 4,6 bestehen aus mindestens einer Kabinentüre 6 und pro Stockwerk 2 mindestens einer Schachttüre 4. Die Fahrkurve kann verschieden dargestellt werden. **Fig. 4A** zeigt die Geschwindigkeit beim Öffnen oder Schliessen der Aufzugstüren 4,6 in Funktion der Zeit. **Fig. 4B** zeigt die Leistung eines Türantriebs 22 beim Öffnen oder Schliessen der Aufzugstüren 4,6 in Funktion der Zeit. Die maximale Geschwindigkeit welche die Aufzugstüren 4,6 erreichen, kann abhängig sein vom maximalen Wert der kinetischen Energie welche die Aufzugstüren 4,6 aus Sicherheitsgründen erreichen dürfen. Eine optimale Fahrkurve ermöglicht es der Aufzugssteuerung 14 die Aufzugstüren 4,6 schnellstmöglich zu verriegeln und das Stockwerk 2, auch bei widrigen physikalischen Verhältnissen, schnellstmöglich zu verlassen. Bei der Bestimmung der optimalen Fahrkurve spielen nebst den physikalischen Bedingungen auch Türantrieb 22, Masse, Türblätter, usw. eine Rolle.

Durch eine optimale Fahrkurve läst sich die Schliesszeit der Aufzugstüren 4,6, um ca. 15-20% reduzieren. Die eingesparte Zeit ist abhängig von der Masse der Türe. Je nach Verhältnis des Motorenmoments und der zu bewegenden Masse der Aufzugstüren 4,6 kann dies ±10% varieren. Diese verkürzte Türschliesszeit kumuliert sich in grossen Gebäuden mit vielen Stockwerken 2. Bspw. kann für eine typische Fahrt von drei Halte bei Haltezeiten von 8 Sekunden sowie Fahrzeiten zwischen zwei. Halten von 3 Sekunden (3*8 + 2*3 = 34 Sekunden) bei einer Einsparung der Türschliesszeit von 0,6 Sekunden pro Schliessvorgang (3*0,6=1,8 Sekunden) rund 5% Zeit eingespart werden.

Eine Fahrkurve besteht aus drei Phasen (I-III). In der Beschleunigungsphase (Phase I) werden die Aufzugstüren 4,6 mit einer Sollleistung (P_{Soll}) des Türantriebs 22 bis auf eine Sollgeschwindigkeit (v_{Soll}) beschleunigt. In den **Fig. 4A** und **Fig. 4B** sind alle Kurven **(Kurve 1-4)** in der Beschleunigungsphase deckungsgleich.

In der Gleitphase (Phase II) sind die Aufzugstüren 4,6 mehr oder weniger unbeschleunigt mit geringer Antriebsleistung in Bewegung. Bei der **Kurve 1** dauert die Phase II mit geringer Antriebsleistung am längsten, da keine widrige physikalische Einflüsse den Türschliessvorgang stören. Bei der **Kurve 2** kann durch erhöhen der Antriebsleistung bis auf den Wert der Sollleistung (P_{Soll}), die Sollgeschwindigkeit (v_{Soll}) knapp gehalten werden. Die Phase II dauert dadurch gleich lang wie bei der **Kurve 1**. Bei der **Kurve 3** kann trotzt Erhöhung der Antriebsleistung die Sollgeschwindigkeit (v_{Soll}) nicht gehalten werden. Die unbeschleunigte Phase II wird durch das Abbremsen der Aufzugstüren 4,6, aufgrund widriger physikalischer Einflüsse, vorzeitig abgebrochen. Bei der **Kurve 4** wird die Antriebsleistung über die Sollleistung (P_{Soll}) erhöht, da bekannt ist, dass widrige physikalische Einflüsse für den Widerstand verantwortlich sind. Die **Kurve 4** deckt sich deshalb in ihrer Schliesszeit mit der **Kurve 1 und 2.**

In der Abbremsphase (Phase III) werden die Aufzugstüren 4,6 durch den Motorenantrieb wieder abgebremst. Dabei müssen die **Kurven 1, 2 und 4** gleich stark abgebremst werden, da ihre Geschwindigkeit am Ende der Phase II immer noch v_{Soll} beträgt. Die **Kurve 3** hat eine kleinere Geschwindigkeit, dadurch wird die Türschliesszeit erhöht.

Es ist vorstellbar, dass die drei Phasen mehr oder weniger ausgeprägt in einer Fahrkurve auftreten. Insbesondere die Phase II kann bei gewissen Fahrkurven auch nicht vorhanden sein. Bei einer optimalen Fahrkurve kann es zu einer erhöhten Antriebsleistung in der Gleitphase oder gar der Abbremsphase kommen.

Der Türantrieb 22 erbringt im Normalfall **(Kurve 1)** sowohl in der Beschleunigungs- (I) wie auch in der Abbremsphase (III) der Türschliessung betragsmässig die grösste Leistung. Zusätzlich ist eine erhöhte Antriebsleistung bei widrigen physikalischen Bedingungen, bspw. bei schlechten Druckverhältnissen oder starken Luftströmungen gefordert. Dabei wird zuerst die Antriebsleistung entsprechend den schlechten physikalischen Bedingungen bis zur maximal Leistung hochgeregelt **(Kurve 2)**. Ist dieser Maximalwert erreicht und der Widerstand für die Kabinentüre 6 steigt weiter an, so verlangsamt sich die Geschwindigkeit der Kabinentüre 6 **(Kurve 3).**

Die Abfahrt der Aufzugskabine 5 erfolgt, sobald sichergestellt ist, dass mit der kinetischen Energie welche die Aufzugstüren 4,6 aktuell beinhalten und der zur Verfügung stehenden Antriebsleistung des Türantriebs 22, eine Verriegelung der Aufzugstüren 4,6 in der Zeit stattfindet, in welcher die Kupplung 21 als Führung, den mechanischen Kontakt zu der Schachttüre 4 noch nicht abgebrochen hat.

Die Auswerteeinheit 13 stellt die berechnete oder abgespeicherte Fahrkurve bereit. Gemäss der Fahrkurve der Auswerteeinheit 13, reagiert die Aufzugssteuerung 14, auf widrige physikalische Bedingungen durch Erhöhen der Antriebsleistung, um die Türschliesszeit optimal gering zu halten. Somit kann ohne die Sicherheit von Personen oder Sachen zu gefährden die Antriebsleistung über den Sollwert erhöht werden (**Kurve 4**), da die Ursache für den erhöhten Leistungsbedarf in den widrige physikalische Bedingungen liegt und somit bekannt ist.

**Kupplung einer Aufzugskabinentüre:** **Fig. 5A und 5B** zeigen ein Ausführungsbeispiel einer Aufzugs-Türantriebsvorrichtung 20 mit einer Kupplung 21 einer Kabinentüre 6 zu einer Schachttüre 4. Die Kupplung 21 kann dabei mit Hilfe eines Kupplungsantriebes 24 über ein Kupplungsantriebsmittel 25 unabhängig vom Türantrieb 22 und der Position der Aufzugstüren 4,6 bewegt werden. Somit kann bei optimalen Bedingungen die Kupplungen 21 bereits in die Aufzugsverfahrposition gefaltet werden um zum Zeitpunkt der Verriegelung der Aufzugstüren 4,6 mit der Abfahrt der Aufzugskabine 5 unverzüglich zu beginnen. Bei widrigen äusseren Einflüssen bleibt die die Kupplung 21 mit der Schachttüre 4 mechanisch verbunden, bis diese verriegelt ist und wird erst dann in die Aufzugsverfahrposition gefaltet.

Die Länge der Kupplung 21 kann so gehalten sein, dass bereits mit der Abfahrt der Aufzugskabine 5 begonnen werden kann, bevor die Aufzugstüren 4,6 vollständig verriegelt sind. Da die Verriegelung der Schachttüre 4 und teilweise der Kabinentüre 6 aus Sicherheitsgründen zwingend notwendig ist, kann die Abfahrt der Aufzugskabine 5 erst beginnen wenn sichergestellt ist, dass die Aufzugstüren 4,6 verriegelt werden bevor die Kupplung 21 als Führung, den mechanischen Kontakt zu den Aufzugstüren 4,6 abbricht.

Falls einen Verriegelung der Schachttüre 4 bis zum Zeitpunkt des Kontaktabbruches nicht möglich ist, muss die Aufzugskabine 5 durch einen Notstop gestoppt werden. In diesem Fall kann durch den noch vorhandenen mechanischen Kontakt die Schachttüre 4 in ihre Verriegelung verfahren werden. Vorstellbar ist, dass die Führungslänge der Kupplung 21 somit ausreichen muss, um den Fahrweg für die Beschleunigung wie auch für einen möglichen Notstop der vorzeitigen Abfahrt abdecken zu können. Das heisst, es muss noch ein mechanischer Führungskontakt zwischen Kupplung 21 und Schachttüre 4 vorhanden sein. Dabei kann der Notstop je nach zur Verfügung stehendem Anhalteweg, mit entsprechend angepasster Beschleunigung geschehen. Falls die Fahrkurve suboptimal verläuft führt dies zu einer Verlängerung der Türschliesszeiten und/oder Erniedrigung der Transportleistung der Aufzugsanlage 1.

Die Ansteuerung der Kupplung 21 kann auf verschiedene weise geschehen, so kann die Kupplung 21 bspw. über ein Kupplungsantriebsmittel 25 mit einem eigenen Kupplungsantrieb 24 versehen sein. Auch vorstellbar ist, dass die Kupplung 21 direkt mit einem Türantriebsmittel 23 mechanisch verbunden ist und somit durch den Türantrieb 22 bewegt wird.

## Patentansprüche

1. Verfahren zum Betrieb einer Aufzugsanlage (1) umfassend: Erfassen von Druckverhältnissen und/oder Luftströmungen; Bestimmen einer optimalen Fahrkurve für Aufzugstüren (4, 6) bezüglich der erfassten Druckverhältnisse und/oder Luftströmungen aus mehreren Fahrkurven; und Betätigen der Aufzugstüren (4, 6) anhand der bestimmten optimalen Fahrkurve.

2. Verfahren gemäss Anspruch 1, **dadurch gekennzeichnet, dass** die Druckverhältnisse und/oder Luftströmungen durch Messen eines Luftdrucks und/oder einer Temperatur und/oder einer Windgeschwindigkeit im Schacht (3) des Aufzugs und/oder auf mindestens einem Stockwerk (2) bestimmt wird/werden.

3. Verfahren gemäss Anspruch 1 oder 2, **dadurch gekennzeichnet, dass** meteorologische Daten wie Temperatur und/oder Luftdruck und/oder Windgeschwindigkeit bei der Bestimmung der Druckverhältnisse und/oder Luftströmungen berücksichtigt werden.

4. Verfahren gemäss einem der Ansprüche 1 bis 3, **dadurch gekennzeichnet, dass** Position und/oder Geschwindigkeit von mindestens einer weiteren Aufzugskabine (5) bei der Bestimmung der Druckverhältnisse und/oder Luftströmungen berücksichtigt wird/werden.

5. Verfahren gemäss einem der Ansprüche 1 bis 4, **dadurch gekennzeichnet, dass** Betriebsdaten einer Gebäudeklimaanlage (17) und/oder einer Schachtlüftung bei der Bestimmung der Druckverhältnisse und/oder Luftströmungen berücksichtigt werden.

6. Verfahren gemäss einem der Ansprüche 1 bis 5, **dadurch gekennzeichnet, dass** die Höhe des Gebäudes und/oder weitere gebäudespezifische Parameter bei der Bestimmung der Druckverhältnisse und/oder Luftströmungen berücksichtigt wird/werden.

7. Verfahren gemäss einem der Ansprüche 1 bis 6, **dadurch gekennzeichnet, dass** innerhalb eines vordefinierten Sollbereiches der Druckverhältnisse und/oder Luftströmungen, die Kupplung (21) einer Aufzugskabinetüre (6) vor der vollständigen Verriegelung einer Aufzugstüre (4,6) in die Aufzugsverfahrposition gefaltet wird.

8. Verfahren gemäss einem der Ansprüche 1 bis 7, **dadurch gekennzeichnet, dass** innerhalb eines vordefinierten Sollbereiches der Druckverhältnisse und/oder Luftströmungen, ein Stockwerk (2) von einer Aufzugskabine (5) vor dem vollständigen Verriegeln der Aufzugstüre (4,6) verlassen wird.

9. Verfahren gemäss einem der Ansprüche 1 bis 8, **dadurch gekennzeichnet, dass** in einer Abbremsphase einer Aufzugstüre (4,6) eine Türantriebsleistung nachgeregelt wird, um eine Türschliesszeit optimal kurz zu halten.

10. Aufzugsanlage (1) mit einer Aufzugstüre (4,6), mit einem Türantrieb (22) zum Betätigen der Aufzugstüre (4,6) gemäss einer Fahrkurve, und mit mindestens einer Sensoreinheit (10-12) zum Erfassen von Druckverhältnissen und/oder Luftströmungen, **dadurch gekennzeichnet, dass** eine Auswerteeinheit (13) aus mehreren Fahrkurven eine bezüglich der erfassten Druckverhältnisse und/oder Luftströmungen optimale Fahrkurve bestimmt.

11. Aufzugsanlage (1) gemäss Anspruch 10, **dadurch gekennzeichnet, dass** die Sensoreinheit (10-12) die Druckverhältnisse und/oder Luftströmungen durch Messen eines Luftdrucks und/oder einer Temperatur und/oder einer Windgeschwindigkeit im Schacht (3) des Aufzugs und/oder auf mindestens einem Stockwerk (2) bestimmt.

12. Aufzugsanlage (1) gemäss Anspruch 10 oder 11, **gekennzeichnet durch** Übermittelung einer Position und/oder Geschwindigkeit von mindestens einer weiteren Aufzugskabine (5) bei der Bestimmung der Druckverhältnisse und/oder Luftströmungen von der Aufzugssteuerung (14) an die Auswerteeinheit (13).

13. Aufzugsanlage (1) gemäss einem der Ansprüche 10 bis 12, **dadurch gekennzeichnet, dass** innerhalb eines vordefinierten Sollbereiches der Druckverhältnisse und/oder Luftströmungen, eine Aufzugskabine (5) ein Stockwerk (2) vor dem vollständigen Verriegeln einer Aufzugstüre (4,6) verlässt.

14. Auswerteeinheit (13) zur Durchführung des Verfahrens gemäss Anspruch 1 bis 9.

## Claims

1. Method of operating a lift installation (1), comprising: detecting pressure relationships and/or air flows; determining an optimal travel curve for lift doors (4, 6) with respect to the detected pressure relationships and/or air flows from a plurality of travel curves; and actuating the lift doors (4, 6) on the basis of the determined optimal travel curve.

2. Method according to claim 1, **characterised in that** the pressure relationships and/or air flows are determined by measuring an air pressure and/or a temperature and/or a wind speed in the shaft (3) of the lift and/or on an at least one storey (2).

3. Method according to claim 1 or 2, **characterised in that** meteorological data such as temperature and/or air pressure and/or wind speed are taken into consideration in the determination of the pressure relationships and/or air flows.

4. Method according to any one of claims 1 to 3, **characterised in that** position and/or speed of at least one further lift cage (5) is or are taken into consideration in the determination of the pressure relationships and/or air flows.

5. Method according to any one of claims 1 to 4, **characterised in that** operating data of a building air conditioning plant (17) and/or a shaft ventilation are taken into consideration in the determination of the pressure relationships and/or air flows.

6. Method according to any one of claims 1 to 5, **characterised in that** the height of the building and/or further building-specific parameters is or are taken into consideration in the determination of the pressure relationships and/or air flows.

7. Method according to any one of claims 1 to 6, **characterised in that** within a predefined target range of the pressure relationships and/or air flows the coupling (21) of a lift cage door (6) is folded into the lift travel position before complete locking of a lift door (4, 6).

8. Method according to any one of claims 1 to 7, **characterised in that** within a predefined target range of the pressure relationships and/air flows a lift cage (5) departs from a storey (2) before complete locking of the lift door (4, 6).

9. Method according to any one of claims 1 to 8, **characterised in that** a door drive power is readjusted in a braking phase of a lift door (4, 6) in order to keep a door closing time optimally short.

10. Lift installation (1) with a lift door (4, 6), with a door drive (22) for actuating the lift door (4, 6) according to a travel curve and with at least one sensor unit (10 to 12) for detection of pressure relationships and/or air flows, **characterised in that** an evaluating unit (13) determines a travel curve, which is optimal with respect to the detected pressure relationships and/or air flows, from a plurality of travel curves.

11. Lift installation (1) according to claim 10, **characterised in that** the sensor unit (10 to 12) determines the pressure relationships and/or air flows by measuring an air pressure and/or a temperature and/or a wind speed in the shaft (3) of the lift and/or on at least one storey (2).

12. Lift installation (1) according to claim 10 or 11, **characterised by** communication from the lift control (14) to the evaluating unit (13) of a position and/or speed of at least one further lift cage (5) in the determination of the pressure relationships and/or air flows.

13. Lift installation (1) according to any one of claims 10 to 12, **characterised in that** within a predefined target range of the pressure relationships and/or air flows a lift cage (5) leaves a storey (2) before complete locking of a lift door (4, 6).

14. Evaluating unit (13) for carrying out the method according to any one of claims 1 to 9.

## Revendications

1. Procédé pour le fonctionnement d'une installation d'ascenseur (1), comprenant : la détection de conditions de pression et/ou de courants d'air ; la définition, à partir de plusieurs courbes de déplacement, d'une courbe de déplacement optimale pour les portes d'ascenseur (4, 6) par rapport aux conditions de pression et/ou courants d'air détectés ; et l'actionnement des portes d'ascenseur (4, 6) à l'aide de la courbe de déplacement optimale définie.

2. Procédé selon la revendication 1, **caractérisé en ce que** les conditions de pression et/ou les courants d'air sont définis grâce à la mesure d'une pression de l'air et/ou d'une température et/ou d'une vitesse du vent dans la cage (3) de l'ascenseur et/ou à au moins un étage (2).

3. Procédé selon la revendication 1 ou 2, **caractérisé en ce que** des données météorologiques telles que la température et/ou la pression de l'air et/ou la vitesse du vent sont prises en compte lors de la définition des conditions de pression et/ou des courants d'air.

4. Procédé selon l'une des revendications 1 à 3, **caractérisé en ce que** la position et/ou la vitesse d'au moins une autre cabine d'ascenseur (5) sont prises en compte lors de la définition des conditions de pression et/ou des courants d'air.

5. Procédé selon l'une des revendications 1 à 4, **caractérisé en ce que** des données opérationnelles d'une climatisation de bâtiment (17) et/ou d'une aération de cage sont prises en compte lors de la définition des conditions de pression et/ou des courants d'air.

6. Procédé selon l'une des revendications 1 à 5, **caractérisé en ce que** la hauteur du bâtiment et/ou d'autres paramètres propres au bâtiment sont pris en compte lors de la définition des conditions de pression et/ou des courants d'air.

7. Procédé selon l'une des revendications 1 à 6, **caractérisé en ce qu'**à l'intérieur d'une plage théorique prédéfinie des conditions de pression et/ou des courants d'air, l'accouplement (21) d'une porte de cabine d'ascenseur (6) est replié dans la position de déplacement d'ascenseur avant le verrouillage complet d'une porte d'ascenseur (4, 6).

8. Procédé selon l'une des revendications 1 à 7, **caractérisé en ce qu'**à l'intérieur d'une plage théorique prédéfinie des conditions de pression et/ou des courants d'air, une cabine d'ascenseur (5) quitte un étage (2) avant le verrouillage complet de la porte d'ascenseur (4, 6).

9. Procédé selon l'une des revendications 1 à 8, **caractérisé en ce que** lors d'une phase de freinage d'une porte d'ascenseur (4, 6), une puissance d'entraînement de porte est réajustée afin de maintenir un temps de fermeture de porte court optimal.

10. Installation d'ascenseur (1) avec une porte d'ascenseur (4, 6), un entraînement de porte (22) pour actionner la porte d'ascenseur (4, 6) selon une courbe de déplacement, et au moins une unité de détection (10-12) pour détecter des conditions de pression et/ou des courants d'air, **caractérisée en ce qu'**une unité d'analyse (13) définit à partir de plusieurs courbes de déplacement une courbe de déplacement optimale par rapport aux conditions de pression et/ou aux courants d'air détectés.

11. Installation d'ascenseur (1) selon la revendication 10, **caractérisée en ce que** l'unité de détection (10-12) définit les conditions de pression et/ou les courants d'air en mesurant une pression de l'air et/ou une température et/ou une vitesse du vent dans la cage (3) de l'ascenseur et/ou à au moins un étage (2).

12. Installation d'ascenseur (1) selon la revendication 10 ou 11, **caractérisée par** la transmission, de la commande d'ascenseur (14) vers l'unité d'analyse (13), d'une position et/ou d'une vitesse d'au moins une autre cabine d'ascenseur (5) lors de la définition des conditions de pression et/ou des courants d'air.

13. Installation d'ascenseur (1) selon l'une des revendications 10 à 12, **caractérisée en ce qu'**à l'intérieur d'une plage théorique prédéfinie des conditions de pression et/ou des courants d'air, une cabine d'ascenseur (5) quitte un étage (2) avant le verrouillage complet d'une porte d'ascenseur (4, 6).

14. Unité d'analyse (13) pour la mise en oeuvre du procédé selon les revendications 1 à 9.
